# FASCICULE DE BREVET EUROPEEN

(11) **EP 0 604 396 B1**
(45) Date de publication et mention de la délivrance du brevet: **11.12.1996**
(21) Numéro de dépôt: 94102517.3
(22) Date de dépôt: 09.10.1990
(51) Int. Cl.: A47K 10/38

(54) **Dispositif distributeur antivol pour bande de matériau en rouleau**
Antidiebstahl Spendevorrichtung für aufgerolltes, flächiges Material
Anti-theft dispensing device for rolled-up sheet material

(30) Priorité: 09.10.1989 FR 8913149; 15.02.1990 FR 9001806; 18.09.1990 FR 9011480
(43) Date de publication de la demande: 29.06.1994
(62) Demande divisionnaire de: 90402817.2
(73) Titulaire: KAYSERSBERG, F-68320 Kunheim (FR)
(72) Inventeur: Neveu, Jean-Louis, F-27690 Lery (FR); Schutz, Rudolph W., Walnut Creek, California 94598 (US); Lipp, Georges, San Francisco, California 94131 (US)
(74) Mandataire: David, Daniel

(56) Documents cités:
- DE-A- 2 725 853
- US-A- 3 792 822

## Description

La présente invention concerne un distributeur antivol pour bande de matériau en rouleau et plus particulièrement un distributeur pour papier hygiénique ou papier d'essuyage en rouleau sans mandrin.

Dans un but de simplification de terminologie l'invention sera décrite en référence plus particulièrement à un distributeur pour papier hygiénique en rouleau sans pour autant y constituer une quelconque limitation.

On a souvent constaté, notamment au sein des collectivités, des vols de rouleaux de papier hygiénique et la plupart des solutions proposées jusqu'à présent pour pallier ce problème - dont les conséquences sont désagréables aussi bien pour les usagers que pour les fournisseurs - se sont avérées être peu efficaces ou d'une utilisation incommode due notamment à l'utilisation de systèmes de verrouillage qui pouvaient être forcés, et de ce fait détériorés et dont les clefs pouvaient être égarées.

L'US-A-3792822 décrit un support antivol pour rouleaux de papier avec mandrin comprenant un arbre cylindrique en acier sur lequel est monté un mandrin muni de plusieurs dents à pointe acérée faisant saillie puis pénétrant dans le mandrin du rouleau de papier. La longueur totale de l'arbre cylindrique en acier est au moins égale à la longueur du mandrin du rouleau de papier.

Ce système de l'US-A-379822 présente certains inconvénients, notamment celui de ne pouvoir être valablement utilisé avec des rouleaux de papier sans mandrin. En effet la mise en place du rouleau provoquerait un déchirement d'une partie importante du rouleau, sinon le dispositif ne pourrait remplir sa fonction antivol car il y aurait trop de jeu entre l'arbre cylindrique et la partie creuse du rouleau.

Or, les rouleaux sans mandrin deviennent de plus en plus largement utilisés notamment pour le papier hygiénique. De tels rouleaux sans mandrin pour bande de papier hygiénique sont avantageusement obtenus selon le procédé décrit dans le FR-A-2554799.

De plus, on a généralement noté un fréquent déroulement intempestif des rouleaux, entraînant un gaspillage et nécessitant une recharge fréquente.

Le dispositif décrit dans l'US-A-3792822 ne permet pas non plus de pallier ce dernier inconvénient.

Un objet de la présente invention est de fournir un distributeur antivol pour bande de matériau en rouleau sans mandrin efficace et simple à utiliser.

Un autre objet de l'invention est de fournir un distributeur antivol pour bande de matériau en rouleau permettant d'éviter des déroulements intempestifs du matériau du rouleau.

D'autres objets et avantages de l'invention apparaîtront à la lecture de la description ci-après effectuée en référence à la figure annexée à titre d'exemple.

La figure est une vue schématique d'un mode de réalisation de distributeur antivol selon l'invention pour rouleaux de papier sans mandrin.

Le distributeur antivol représenté sur la figure comprend une partie support (1), pouvant être un support mural ou un socle mural ou un socle de carter, sensiblement plane, un axe (2) destiné à assurer le support du rouleau, fixe, solidaire et perpendiculaire par rapport à ladite partie support (1) et muni à son extrémité libre d'une butée (6), un manchon (3) monté sur ledit axe (2) en rotation axiale perpendiculairement à ladite partie support (1) et muni de moyens antiretrait compressibles (31), empêchant le retrait du rouleau dans un sens opposé à ladite partie support (1), caractérisé en ce que ledit manchon (3) comprend une butée (7) à son extrémité en regard de ladite partie support (1), en ce que ledit axe (2) est muni d'un ressort (1), en ce que ledit axe (2) est muni d'un ressort (8) entre la partie support (1) et ledit manchon (3) et en ce qu'un ergot (9) est fixé perpendiculairement à ladite partie support (1) en regard de ladite butée(7).

Pour mettre le rouleau en place, on l'enfile sur le manchon (3) par la butée (6), on visse dans le sens des aiguilles d'une montre en appuyant sur le manchon (3) dans le sens axial. Le manchon (3) ne peut alors tourner sur lui-même car le ressort (8) se comprime et la butée (7) vient en appui sur l'ergot (9).

Une fois en place le rouleau ne peut plus être dévissé car le ressort (8) n'étant plus comprimé l'ergot (9) ne bloque plus la butée (7) et le manchon (3) tourne sur lui-même.

Dans le mode de réalisation spécifiquement représenté dans la figure le manchon (3) à la forme d'une vis mais ce dispositif peut comprendre une pluralité de bagues anti-retrait compressibles. Dans un tel cas l'ergot (9) est positionné sur la coupelle ou bien, si le dispositif ne comporte pas une telle coupelle, sur la bague anti-retrait se trouvant contre la partie support (1).

Selon un autre mode de réalisation de l'invention (non représenté), le distributeur antivol comprend en outre un manchon souple ayant sensiblement la forme d'une bague cylindrique fixé en compression contre ladite butée.

Selon un mode de réalisation avantageux de l'invention, la longueur totale du distributeur antivol pour bande de matériau en rouleau est inférieure à celle du rouleau.

Les modes de réalisation décrits ci-dessus ne sont donnés qu'à titre d'exemple et de nombreuses variantes peuvent être envisagées dans le cadre de la présente invention.

## Revendications

1. Distributeur antivol pour bande de matériau en rouleau comprenant une partie support sensiblement plane (1), un axe (2) destiné à assurer le support du rouleau, fixe, solidaire et perpendiculaire par rapport à ladite partie support (1) et muni à son extrémité libre d'une butée (6), un manchon (3) monté sur ledit axe (2) en rotation axiale perpendiculairement à ladite partie support (1) et muni de moyens anti-retrait compressibles (31), empêchant le retrait du rouleau dans le sens opposé à ladite partie support (1), caractérisé en ce que ledit manchon (3) comprend une butée (7) à son extrémité en regard de ladite partie support (1), en ce que ledit axe (2) est muni d'un ressort (8) entre la partie support (1) et ledit manchon (3) et en ce qu'un ergot (9) est fixé perpendiculairement à ladite partie support (1) en regard de ladite butée (7).

2. Distributeur selon la revendication 1 caractérisé par le fait que ledit moyen anti-retrait compressible (3) a la forme d'une vis.

3. Distributeur antivol selon l'une des revendications précédentes comprenant en outre un manchon souple ayant sensiblement la forme d'une bague cylindrique fixé en compression entre la butée (6) & le manchon (3).

4. Distributeur selon l'une quelconque des revendications 1 à 3 caractérisé par le fait que la longueur dudit axe (2) est inférieure à la longueur du rouleau.

## Claims

1. Anti-theft dispenser for a strip of material in a roll comprising an substantially flat supporting part (1), an axle (2) intended to ensure support of the roll, which is fixed, firmly attached and perpendicular with respect to the said supporting part (1) and provided at its free end with a stop (6), a sleeve (3) mounted on the said axle (2) in axial rotation perpendicularly to the said supporting part (1) and provided with compressible non-withdrawal means (31), preventing the withdrawal of the roll in a direction opposite to the said supporting part (1), characterised in that the said sleeve (3) comprises a stop (7) at its end facing the said supporting part (1) and in that the said axle (2) is provided with a spring (8) between the supporting part (1) and the said sleeve (3) and in that a pin (9) is attached perpendicularly to the said supporting part (1) facing the said stop (7).

2. Dispenser according to claim 1 characterised in that the said compressible non-withdrawal means (3) has the form of a screw.

3. Anti-theft dispenser according to one of the preceding claims comprising in addition a flexible sleeve having substantially the form of a cylindrical ring fixed in compression between the stop (6) and the sleeve (3).

4. Dispenser according to any one of claims 1 to 3 characterized in that the length of the said axle (2) is less than the length of the roll.

## Patentansprüche

1. Diebstahlsicherer Spender für Bandmaterial einer Rolle mit einem im wesentlichen ebenen Trägerteil (1), einer Achse (2), die bestimmt ist, das Tragen der Rolle festsitzend, dauerhaft und senkrecht bezüglich des Trägerteils (1) sicherzustellen und an ihrem freien Ende mit einem Anschlag (6) versehen ist, einer Hülse (3), die auf der Achse (2) axial drehbar senkrecht zu dem Trägerteil (1) montiert ist und mit zusammendrückbaren Anti-Rückzugsmitteln (31) versehen ist, die das Rückziehen der Rolle in einer Richtung entgegen dem Trägerteil (1) verhindert, dadurch gekennzeichnet, daß die Hülse (3) an ihrem Ende gegenüber dem Trägerteil (1) einen Anschlag (7) aufweist, daß die Achse (2) zwischen dem Trägerteil (1) und der Hülse (3) mit einer Feder (8) versehen ist und daß ein Vorsprung (9) senkrecht an dem Trägerteil (1) gegenüber dem Anschlag (7) befestigt ist.

2. Spender nach Anspruch 1, dadurch gekennzeichnet, daß das zusammendrückbare Anti-Rückzugsmittel (3) die Form einer Schraube hat.

3. Diebstahlsicherer Spender gemäß einem der vorstehenden Ansprüche, der überdies eine nachgiebige Hülse aufweist, die im wesentlichen die Form eines zylindrischen Ringes hat, der unter Druck zwischen dem Anschlag (6) und der Hülse (3) fixiert ist.

4. Spender gemäß irgendeinem der Ansprüche 1 bis 3, dadurch gekennzeichnet, daß die Länge der Achse (2) geringer als die Länge der Rolle ist.
